# EUROPÄISCHE PATENTANMELDUNG

(11) **EP 1 679 423 A1**
(43) Veröffentlichungstag der Anmeldung: **12.07.2006**
(21) Anmeldenummer: 05026558.6
(22) Anmeldetag: 06.12.2005
(51) Int. Cl.: E06C 1/393

(54) **Steh-Leiter mit schwenkbarer Sicherheitsbrücke**

(30) Priorität: 24.12.2004 DE 102004062567
(71) Anmelder: Hymer-Leichtmetallbau GmbH & Co. KG, 88239 Wangen (DE)
(72) Erfinder: Saller, Maximilian, 82490 Farchant (DE)
(74) Vertreter: Riebling, Peter

(57) **Zusammenfassung**

Die Erfindung betrifft eine Steh-Leiter mit Sicherheitsbrücke (4), beinhaltend ein Leiterteil (1), welches in der Nähe seines oberen Endes ein Schwenkgelenk (9) aufweist, an dem schwenkbar ein Stützteil (3) ansetzt, wobei im Zwischenraum zwischen dem oberen Ende des Stützteils (3) und dem Leiterteil (1) eine Sicherheitsbrücke (4) schwenkbar am Leiterteil (1) angebracht ist, die im Benutzungszustand der Steh-Leiter mit ihrem freien vorderen, und schwenkbar ausgebildeten Ende auf einer zugeordneten Querstrebe (5) des Stützteils (3) aufliegt und die beim Heranschwenken des Stützteils (3) an das Leiterteil (1) selbsttätig in die Zusammenklapplage in Klapprichtung (7) nach oben hin verschwenkt, wobei zur selbsttätigen Verschwenkung der Sicherheitsbrücke (4) mindestens ein Brückenheber (11) vorgesehen ist, der mit seinem einen, vorderen Ende (14) drehbar die Querstrebe (5) am Stützteil (3) mit einem Umgreifungsteil (13) umfasst, währenddessen das andere, gegenüberliegende Ende (15) schwenkbar in einer zugeordneten Bohrung (17) an dem freien schwenkbaren Teil der Sicherheitsbrücke (4) aufgenommen ist, wobei das Umgreifungsteil (13) des Brückenhebers (11) als Gewindegang ausgebildet ist. Vorteil ist, dass ein sehr kostengünstiger Brückenheber mit betriebssicherer Handhabung verwirklicht ist, der überdies leicht auswechselbar ist.

## Beschreibung

Gegenstand der Erfindung ist eine Steh-Leiter mit Sicherheitsbrücke nach dem Oberbegriff des Patentanspruchs 1. Eine solche Steh-Leiter besteht aus einem Leiterteil, welches in der Nähe seines oberen Endes ein Schwenkgelenk aufweist, an dem schwenkbar ein Stützteil ansetzt. Die Leiter ist deshalb freistehend aufstellbar, weil beim Abschwenken des schwenkbaren Stützteils vom Leiterteil eine freistehende Steh-Leiter verwirklicht wird.

Es ist bekannt, im Zwischenraum zwischen dem oberen Ende des Stützteils und des Leiterteils eine Sicherheitsbrücke anzubringen und diese schwenkbar auszubilden. Beim Ausschwenken des Stützteils wird die Sicherheitsbrücke in eine horizontale Lage gebracht und liegt dann mit ihrem freien vorderen, und schwenkbar ausgebildeten Ende auf einer zugeordneten Querstrebe des Stützteils auf.

Beim Zusammenklappen der Steh-Leiter wird das Stützteil an das Leiterteil herangeschwenkt und für diesen Anwendungsfall soll sich die Sicherheitsbrücke selbsttätig in die hochgeschwenkte Stellung bringen, um ohne weitere Handbetätigung das Stützteil gegen das Leiterteil verschwenken zu können.

Zur selbsttätigen Verschwenkung der Sicherheitsbrücke sind sogenannte Brückenheber bekannt. Aus Vereinfachungsgründen wird in der folgenden Beschreibung lediglich ein einziger Brückenheber beschrieben, obwohl derartige Teile meistens doppelt angeordnet sind und jeweils links und rechts an der Sicherheitsbrücke befestigt sind.

Ein solcher Brückenheber besteht in der Regel aus einem Drahtbiegeteil, einem Blechteil, einem Kunststoffteil oder dergleichen und umfasst mit seinem einen, vorderen Ende drehbar die Querstrebe am Stützteil, währenddessen das andere, gegenüberliegende Ende schwenkbar in einer zugeordneten Bohrung an dem freien schwenkbaren Teil der Sicherheitsbrücke aufgenommen ist.

Hierbei ist es bekannt, den Brückenheber als Drahtbiegeteil auszubilden, wobei bisher dieses Drahtbiegeteil mit seinem die Quersprosse umgreifenden Ende als geschlossene Windung ausgebildet war, welche demzufolge die Querstrebe um einen Umfangswinkel von beispielsweise 270 bis 360° umschloss.

Wichtig hierbei war nur, dass dieses die Querstrebe umschließende Umfangsende des Brückenhebers eine leichte Drehbarkeit des Brückenhebers auf der Quersprosse gewährleistete.

Nachteil dieses bekannten Drahtbiegeteils war jedoch, dass wegen der Umschließung der Quersprosse mit einem in sich geschlossenen Auge das Drahtbiegeteil zum Verklemmen auf der Querstrebe neigte. Nachdem es keine seitlichen Abstützflächen gibt, wanderte das die Querstrebe umschließende Auge des Brückenhebers links und rechts auf der Querstrebe weg und der Verschiebungsweg war gerade so, dass es zu einer Selbstklemmung kam. Damit war das Verschwenken des Stützteils in Richtung auf das Leiterteil stark beeinträchtigt, denn aufgrund der selbsthemmenden Wirkung des Brückenhebers konnte dann nur mit Gewalt die Sicherheitsbrücke hochgeschwenkt werden.

Gleiches galt für das Abschwenken, wenn das Stützteil vom Leiterteil weggeschwenkt werden sollt, musste die Sicherheitsbrücke mit Gewalt - gegen die Selbsthemmung des Brückenhebers - in die horizontale Schwenklage gebracht werden.

Um das seitliche Auswandern des Brückenhebers auf der Querstrebe zu vermeiden war es in einer anderen Ausführungsform bekannt, im Bereich der Querstrebe eine Bohrung anzubringen, durch welche das Auge des Brückenhebers hindurchgriff, um so dort ein nicht verschiebbares Schwenklager zu bilden. Nachteil dieser Ausführungsform war jedoch, dass eine zusätzliche Bearbeitung der Querstrebe erforderlich ist und dass eine Auswechslung des Brückenhebers nur unter großem Aufwand möglich ist.

Eine dritte bekannte Ausführungsform sieht einen Brückenheber vor, bei dem das die Querstrebe umgreifende Teil als Hülsenteil ausgebildet ist. Der Brückenheber ist insgesamt aus einem sehr aufwendigen Strangpressprofil gearbeitet, und das die Querstrebe umgreifende Hülsenteil musste so lang ausgebildet werden, dass eine Selbstklemmung auf der Querstrebe während der Verschwenkung des Brückenhebers auf der Querstrebe vermieden wird.

Nachteil dieser Ausführungsform sind die hohen Kosten für den als Strangpressprofil ausgebildeten Brückenheber und die Gefahr der Verklemmung bleibt, insbesondere, wenn sich in den Innenraum des Hülsenteils Schmutz oder andere Ablagerungen festsetzen und diesen Raum verkleinern.

Es müssen deshalb immer Vorsorgemaßnahmen getroffen werden, um den Innenraum des Hülsenteils, welcher die Querstrebe drehbar umgreift, von Verschmutzungen freizuhalten.

Ein weiterer Nachteil ist, dass ein solcher Brückenheber nur bei der Montage der gesamten Steh-Leiter montiert werden kann und dann nicht mehr auswechselbar ist.

Der Erfindung liegt deshalb die Aufgabe zugrunde eine Steh-Leiter mit Sicherheitsbrücke und zugeordnetem Brückenheber so weiterzubilden, dass ein sehr kostengünstiger Brückenheber mit betriebssicherer Handhabung verwirklicht wird, der überdies leicht auswechselbar ist.

Zur Lösung der gestellten Aufgabe ist die Erfindung dadurch gekennzeichnet, dass der Brückenheber insbesondere aus einem Metallbiegeteil besteht, welches an seinem die Querstrebe des Stützteils umgreifenden Ende ein Umgreifungsteil ausbildet, welches als Gewindegang ausgebildet ist.

Bei der gegebenen technischen Lehre ergibt sich der wesentliche Vorteil, dass nun auf ein kostenaufwendiges und nicht betriebssicher arbeitendes Strangpressprofil mit einem daran ansetzenden Hülsenteil verzichtet werden kann. Nachdem erfindungsgemäß der Brückenheber insbesondere aus einem Metallbiegeteil besteht, dessen Ende als Gewindegang ausgebildet ist, ergibt sich somit eine leichte Auswechselbarkeit.

Es ist deshalb nicht mehr erforderlich, während der Montage der Stehleiter den Brückenheber mit der Querstrebe zu verbinden, weil diese Verbindung jederzeit auch während des Gebrauchs erfolgen kann. Nachdem der Gewindegang des Brückenhebers die Querstrebe mindestens teilweise umgreift, kann durch einfaches Entfernen des oberen Endes des Brückenhebers einem schwenkbaren Teil der Sicherheitsbrücke dieser Teil entfernt werden und durch ein weiteres Verdrehen oder Ausdrehen des Gewindegangs aus der Umschließung mit der Querstrebe kann der Brückenheber so leicht entfernt werden.

Dies ist eine vollständig neue technische Lehre, die beim Stand der Technik noch nicht gegeben war. Einmal führt dies zu einer guten Auswechselbarkeit des Brückenhebers und zum anderen wird mit sehr kostengünstigen Materialien eine verbesserte Funktionsfähigkeit des Brückenhebers erreicht.

In einer bevorzugten Ausgestaltung ist der Brückenheber aus einem Drahtprofil ausgebildet, wobei das Drahtprofil bevorzugt aus einem Rundprofil besteht.

In einer anderen Ausgestaltung kann jedoch auch ein Ovalprofil, ein Mehreckprofil oder beliebige andere Profile verwendet werden.

Ebenso ist es möglich, statt eines Drahtprofils auch ein Kunststoffprofil oder ein Strangpressprofil zu verwenden, wobei jedoch wichtig ist, dass diese Profile durch einfache Biegungsvorgänge gebogen werden, wobei im Falle der Verwendung eines Strangpressprofils oder eines Kunststoffprofils der mindestens teilweise die Querstrebe umschließende Gewindegang auch im Guss- oder in einem anderen Formverfahren hergestellt werden kann.

Durch die Ausbildung des unteren, die Querstrebe mindestens teilweise umgreifenden Gewindegangs des Brückenhebers wird der Vorteil erzielt, dass eine Selbstklemmung während der Verschwenkung der Sicherheitsbrücke mit Sicherheit vermieden wird. Es werden nämlich auseinanderliegende Abstützflächen auf der Querstrebe gebildet, so dass sich der Brückenheber auf der Querstrebe zentriert und gegen seitliches Verschieben gesichert ist.

Die Krafteinleitung, die von der Sicherheitsbrücke auf den geraden Teil des Brückenhebers erfolgt, wird somit auf eine längere Querfläche übertragen, nämlich einmal auf den Anfang des Gewindegangs und dann vollständig umlaufend auf das Ende des Gewindegangs, so dass damit eine große Abstützfläche auf der Querstrebe gegeben ist. Damit wird mit Sicherheit eine Selbsthemmung des Gewindegangs des Brückenhebers auf der Querstrebe vermieden und es ist eine einwandfreie Verschwenkung des Brückenhebers möglich, ohne dass die Gefahr besteht, dass der die Querstrebe umgreifende Gewindegang verschmutzt oder durch andere Ablagerungen funktionsunfähig wird.

Es bedarf daher auch keiner Bohrungen in der Querstrebe mehr, um eine Lagensicherung des Brückenhebers gegen seitliches Verschieben auf der Querstrebe zu erreichen.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: perspektivische Seitenansicht einer Steh-Leiter
- Figur 2:: ein Detail der Steh-Leiter nach Figur 1 in perspektivischer Ansicht in halb hochgeschwenkter Stellung
- Figur 3:: die Innenansicht unter die Sicherheitsbrücke nach Figur 2 mit dem Brückenheber
- Figur 4:: Seitenansicht des erfindungsgemäßen Brückenhebers
- Figur 5:: eine um 90° gedrehte Ansicht nach Figur 4 des Brückenhebers

Die Stehleiter nach der Erfindung besteht aus einem Leiterteil (1), welches eine Vielzahl von in gegenseitigem Abstand zueinander angeordneten Stufen (2) aufweist, die im Zwischenraum zwischen zwei einander gegenüberliegenden Holmen (8) befestigt sind. Das obere Teil der beiden Holme (8) wird durch eine Ablageschale (6) in an sich bekannter Weise abgeschlossen.

Schwenkbar zu dem Leiterteil (1) ist ein Stützteil (3) angeordnet, wobei das hierfür notwendige Schwenkgelenk (9) im Bereich des oberen Endes der Holme (8) befestigt ist. Das Stützteil (3) besteht wiederum aus zwei parallel zueinander angeordneten Holmen (10), die im oberen und unteren Ende jeweils durch eine Querstrebe (5) miteinander verbunden sind.

In einer anderen Ausgestaltung ist es jedoch auch vorgesehen, dass das Stützteil (3) als Leiterteil mit zugeordneten Stufen ausgebildet ist.

Bei größeren Stützteilen (3) können auch mehr als zwei Querstreben (5) im Zwischenraum zwischen den Holmen (10) angeordnet werden.

In Figur 1 ist die Gebrauchsstellung der Steh-Leiter dargestellt. Um nun diese Steh-Leiter zusammenzuklappen, ist es notwendig, die Sicherheitsbrücke (4) in Pfeilrichtung (7) nach oben zu verschwenken.

Die Sicherheitsbrücke (4) bildet somit bevorzugt die obere Stufe des Leiterteils (1) und bildet eine Auftrittsfläche mit dem Stützteil (3).

Zum selbsttätigen Hochschwenken der Sicherheitsbrücke (4) sind hierbei zwei im Abstand zueinander angeordnete Brückenheber (11) angeordnet, wie dies in Figur 2 dargestellt ist.

Selbstverständlich ist die vorliegende Erfindung nicht auf die Anordnung von zwei parallelen, jeweils gleich ausgebildeten Brückenhebern (11) gerichtet. Es kann auch nur ein einziger Brückenheber (11) vorhanden sein oder es können auch mehr als zwei Brückenheber (11) gegeben sein.

Im gezeigten Ausführungsbeispiel ist jeweils ein Brückenheber (11) an der Seite der Sicherheitsbrücke (4) schwenkbar angelenkt. Der Brückenheber (11) weist hierbei gemäß den Figuren 3 bis 5 ein oberes, abgebogenes Ende (15) auf, mit dem er schwenkbar durch eine in der Seitenfläche der Sicherheitsbrücke (4) angeordnete Bohrung (17) hindurchgreift. Das vordere, aus der Bohrung (17) herausragende Ende ist mit einer Abdeckkappe (16) gesichert, so dass dieses Ende (15) nicht aus der Bohrung (17) herausfallen kann.

Für die Sicherung dieses Endes (15) in der Bohrung (17) gibt es jedoch verschiedene andere Ausführungsformen die ebenfalls von dem Erfindungsgedanken der Erfindung umfasst sein sollen:

In einer zweiten Ausführungsform ist es vorgesehen, dass das Ende (15) eine umlaufende Ringnut aufweist in welche eine Federkappe eingreift, die beispielsweise in der Form einer Abdeckkappe (16) ausgebildet sein kann, die aber in ihrem Innenraum radial einwärts gerichtete federnde Lappen aufweist, so dass das Ende (15) mit der dort angeordneten Ringnut in die mit federnden Lappen ausgebildete Ausnehmung der Federkappe eingreift und dort gesichert ist.

Anstatt einer solchen lösbaren Sicherung des Endes (15) mit einer Federkappe gibt es auch noch andere lösbare Sicherungen, wie z. B. die Verwendung einer Mutter, die auf das mit einem Gewinde ausgebildete Ende (15) aufgeschraubt wird, wobei bevorzugt diese Mutter selbstsichernd ausgebildet ist.

In einer anderen Ausgestaltung gibt es auch noch andere Einhängemöglichkeiten, die bevorzugt ein willkürliches Verlieren und Herausschlüpfen des Endes (15) aus der Bohrung (17) vermeiden sollen. Es können hierbei Schlüsselöffnungen und dergleichen vorgesehen werden.

Es kann auch eine Vernietung am freien Ende (15) des Brückenhebers (11) vorgesehen werden.

Im gezeigten Ausführungsbeispiel besteht der Brückenheber (11) aus einem Drahtbiegeteil aus einem Runddraht, welcher beispielsweise eine Stärke von 3 bis 6 Millimeter aufweist.

Es wurde bereits schon im allgemeinen Beschreibungsteil darauf hingewiesen, dass die Erfindung nicht auf ein Drahtbiegeteil aus einem Rundprofil beschränkt ist.

Von dem oberen, abgekröpften Ende (15) ausgehend schließt sich ein gerader Teil (12) an, wie er in Figur 2 bis 5 dargestellt ist.

Am vorderen freien Ende des geraden Teils (12) ist eine Abbiegung (18) vorgesehen, welche etwa eine Abbiegung von 60 bis 120° vorsieht.

Von dieser Abbiegung (18) ausgehend schließt sich das Umgreifungsteil (13) an, welches gemäß der technischen Lehre der Erfindung als Gewindegang (19) ausgebildet ist.

Demzufolge umschließt der Gewindegang (19) mindestens teilweise die Querstrebe (5) und endet in einem Ende (14), welches auch abstützend auf der Querstrebe (5) aufliegt.

Die Erfindung ist nicht darauf beschränkt, dass der Gewindegang (19) stetig sich fortsetzende Kurvengänge aufweist. Es können auch unstetig sich fortsetzende Kurvengänge vorgesehen werden, so dass die Umgreifung der Querstrebe im Bereich des Aufnahmeraums (22) (s. Figur 5) nur stückweise geschieht, weil der Gewindegang (19) dann nicht vollrund ist und dem Profil der Querstrebe (5) angepasst ist, sondern auch Ausbiegungen oder Auslappungen aufweisen kann, so dass das Profil der Querstrebe (5) nur stückweise am Umfang umfasst ist.

Wichtig ist gemäß Figur 5, dass der Gewindegang (19) sich beispielsweise auch nur bis zur Position (21) erstrecken kann, was heißt, dass der Gewindegang (19) die Quersprosse nicht um einen Winkel von 360 bis 380° umschließt, sondern nur um einen Winkel zwischen 270 und 300°.

Wichtig ist bei allen Ausführungsbeispielen, dass das Ende (14) im Bezug zu der Abbiegung (18) eine Stützlänge (20) definiert und damit der Gewindegang (19) sich über eine größere Fläche auf dem Außenumfang der Querstrebe (5) abstützt, um so eine Selbsthemmung als Schutz gegen seitliche Verschiebung in den Pfeilrichtungen (23) zu bilden.

Damit ist nachgewiesen, dass aufgrund der Abstützung der Abbiegung (18) an der einen Seite des Gewindegangs auf der Quersprosse und der Abstützung des Endes (14) im Abstand von der Stützlänge (20) eine relativ großflächige Abstützung des Gewindegangs (19) auf dem Außenumfang der Querstrebe (5) vorgesehen ist.

Es ist selbstverständlich nicht notwendig, dass der Gewindegang (19) rund profiliert ist. Vorstehend wurde bereits schon darauf hingewiesen, dass der Gewindegang (19) auch stückweise an seinem Umfang von dem Rundprofil abweichen kann.

In einer anderen Ausgestaltung der Erfindung ist es jedoch auch möglich, dass der Gewindegang (19) insgesamt oval ausgebildet ist oder eine andere Profilform für den Aufnahmeraum (22) bildet und dass dementsprechend auch die hier zu umgreifende Querstrebe (5), die in den Aufnahmeraum (22) eingreift, diesem Profil angepasst ist.
Auf diese Weise muss der Aufnahmeraum (22) nur dem Profil der Querstrebe (5) angepasst sein und der Brückenheber (11) muss mit seinem Gewindegang (19) nur mindestens teilweise drehbar auf der Querstrebe (5) angebracht sein.

Hierbei wird ein Drehwinkel im Bereich von 50 bis 80° bevorzugt. In diesem Drehwinkelbereich muss deshalb der Gewindegang (19) drehbar mit den genannten Abstützflächen auf der Querstrebe (5) angeordnet werden.

### Zeichnungslegende

- 1: Leiterteil
- 2: Stufe
- 3: Stützteil
- 4: Sicherheitsbrücke
- 5: Querstrebe
- 6: Ablageschale
- 7: Pfeilrichtung
- 8: Holm
- 9: Schwenkgelenk
- 10: Holm
- 11: Brückenheber
- 12: Teil (gerade)
- 13: Umgreifungsteil
- 14: Ende (vorne)
- 15: Ende (hinten)
- 16: Abdeckkappe
- 17: Bohrung
- 18: Abbiegung
- 19: Gewindegang
- 20: Stützlänge
- 21: Position
- 22: Aufnahmeraum
- 23: Pfeilrichtung

## Patentansprüche

1. Steh-Leiter mit Sicherheitsbrücke, beinhaltend ein Leiterteil (1), welches in der Nähe seines oberen Endes ein Schwenkgelenk (9) aufweist, an dem schwenkbar ein Stützteil (3) ansetzt, wobei im Zwischenraum zwischen dem oberen Ende des Stützteils (3) und dem Leiterteil (1) eine Sicherheitsbrücke (4) schwenkbar am Leiterteil (1) angebracht ist, die im Benutzungszustand der Steh-Leiter mit ihrem freien vorderen, und schwenkbar ausgebildeten Ende auf einer zugeordneten Querstrebe (5) des Stützteils (3) aufliegt und die beim Heranschwenken des Stützteils (3) an das Leiterteil (1) selbsttätig in die Zusammenklapplage in Klapprichtung (7) nach oben hin verschwenkt, wobei zur selbsttätigen Verschwenkung der Sicherheitsbrücke (4) mindestens ein Brückenheber (11) vorgesehen ist, der mit seinem einen, vorderen Ende (14) drehbar die Querstrebe (5) am Stützteil (3) mit einem Umgreifungsteil (13) umfasst, währenddessen das andere, gegenüberliegende Ende (15) schwenkbar in einer zugeordneten Lagerung (17) an dem freien schwenkbaren Teil der Sicherheitsbrücke (4) aufgenommen ist, **dadurch gekennzeichnet, dass** das Umgreifungsteil (13) des Brückenhebers (11) als Gewindegang (19) ausgebildet ist.

2. Steh-Leiter nach Anspruch 1, **dadurch gekennzeichnet, dass** die Lagerung (17) des Endes (15) des Brückenhebers (11) in der Sicherheitsbrücke (4) eine Bohrung ist.

3. Steh-Leiter nach Anspruch 1 oder 2, **dadurch gekennzeichnet, dass** der Gewindegang (19) die Querstrebe (5) des Stützteils (3) vollständig um einen Winkel von 360 bis 380° oder aber nur teilweise um einen Winkel zwischen 270 und 300° umgreift.

4. Steh-Leiter nach Anspruch 1 bis 3, **dadurch gekennzeichnet, dass** der Brückenheber (11) als Biegeteil hergestellt ist.

5. Steh-Leiter nach Anspruch 1 bis 4, **dadurch gekennzeichnet, dass** der Brückenheber (11) aus Metalldraht, Metallblech und/oder Kunststoff hergestellt ist.

6. Steh-Leiter nach Anspruch 1 bis 5, **dadurch gekennzeichnet, dass** der Brückenheber (11) als Strangpressteil oder Gussteil hergestellt ist.

7. Steh-Leiter nach Anspruch 1 bis 6, **dadurch gekennzeichnet, dass** der Brückenheber (11) einen kreisrunden, ovalen, dreieckigen, quadratischen, rechteckigen, oder polygonen Querschnitt aufweist.

8. Steh-Leiter nach Anspruch 1 bis 7, **dadurch gekennzeichnet, dass** der Brückenheber (11) ein Metallrunddrahtbiegeteil mit einem Durchmesser von ca. 3-6 mm ist.

9. Steh-Leiter nach Anspruch 1 bis 8, **dadurch gekennzeichnet, dass** zwei im Abstand zueinander angeordnete Brückenheber (11) vorgesehen sind.

10. Steh-Leiter nach Anspruch 2 bis 9, **dadurch gekennzeichnet, dass** die Sicherung des Endes (15) des Brückenhebers (11) in der Bohrung (17) durch eine klemmende Abdeckkappe (16) erfolgt.

11. Steh-Leiter nach Anspruch 2 bis 9, **dadurch gekennzeichnet, dass** das Ende (15) des Brückenhebers (11) eine umlaufende Ringnut aufweist in welche federnde Lappen einer Abdeckkappe (16) zur Sicherung eingreifen.

12. Steh-Leiter nach Anspruch 2 bis 9, **dadurch gekennzeichnet, dass** eine insbesondere selbstsichernde Mutter auf das mit einem Gewinde ausgebildete Ende (15) des Brückenhebers (11) zur Sicherung aufgeschraubt wird.

13. Steh-Leiter nach Anspruch 2 bis 9, **dadurch gekennzeichnet, dass** Schlüsselöffnungen am Ende (15) des Brückenhebers (11) zur Sicherung vorgesehen sind.

14. Steh-Leiter nach Anspruch 2 bis 9, **dadurch gekennzeichnet, dass** eine Vernietung am freien Ende (15) des Brückenhebers (11) zur Sicherung vorgesehen ist.

15. Steh-Leiter nach Anspruch 1 bis 14, **dadurch gekennzeichnet, dass** die Gewindesteigung, d.h. die axiale Stützlänge (20), des Gewindeganges (19) des Brückenhebers (11) bei etwa dem 1- bis 1,5-fachen des Betrags des Durchmessers der Querstrebe (5) liegt, oder etwa zwischen dem Betrag des inneren und äußeren Windungsdurchmessers des Gewindeganges (19).

16. Steh-Leiter nach Anspruch 1 bis 15, **dadurch gekennzeichnet, dass** die Querschnittsform des Gewindeganges (19) der Querschnittsform der Querstrebe (5) des Stützteils (3) angepasst ist.

17. Steh-Leiter nach Anspruch 1 bis 16, **dadurch gekennzeichnet, dass** der Gewindegang (19) um die Querstrebe (5) des Stützteils (3) um einen Winkel von ca. 30° drehbar ausgebildet ist.

18. Steh-Leiter nach Anspruch 1 bis 17, **dadurch gekennzeichnet, dass** der Brückenheber (11) gegen seitliches Verschieben gesichert ist.
